# EUROPÄISCHE PATENTSCHRIFT

(11) **EP 2 461 945 B1**
(45) Veröffentlichungstag und Bekanntmachung des Hinweises auf die Patenterteilung: **15.03.2017**
(21) Anmeldenummer: 10734740.3
(22) Anmeldetag: 19.07.2010
(51) Int. Cl.: B25F 5/02

(54) **HANDWERKZEUGMASCHINE MIT EINEM ANTRIEBSMOTOR UND EINEM GETRIEBE**
HAND-HELD POWER TOOL WITH A DRIVE MOTOR AND A GEAR MECHANISM
MACHINE-OUTIL À MAIN DOTÉE D'UN MOTEUR D'ENTRAÎNEMENT ET D'UNE TRANSMISSION

(30) Priorität: 05.08.2009 DE 102009028247
(43) Veröffentlichungstag der Anmeldung: 13.06.2012
(73) Patentinhaber: Robert Bosch GmbH, 70442 Stuttgart (DE)
(72) Erfinder: ESENWEIN, Florian, 73066 Uhingen-Holzhausen (DE)
(86) Internationale Anmeldenummer: PCT/EP2010/060435
(87) Internationale Veröffentlichungsnummer: WO 2011/015450

(56) Entgegenhaltungen:
- WO-A1-2004/016399
- DE-A1- 3 922 552
- DE-A1-102006 020 172

## Beschreibung

Die Erfindung bezieht sich auf eine Handwerkzeugmaschine mit einem Antriebsmotor und einem Getriebe nach dem Oberbegriff des Anspruches 1.

### Stand der Technik

In der DE 10 2006 020 172 A1 wird eine Handwerkzeugmaschine beschrieben, die in einem Gehäuse einen elektrischen Antriebsmotor aufweist, deren Antriebsbewegung über ein Getriebe auf das Werkzeug übertragen wird. Der elektrische Antriebsmotor ist in einem Motorgehäuse aufgenommen, das mit einem Getriebegehäuse zur Aufnahme des Getriebes verbunden ist. Im Fügebereich zwischen Motor- und Getriebegehäuse befindet sich ein Dichtungselement, das aus zwei Halbringen aus thermoplastischem Elastomer besteht, welches benachbart zum Fügebereich an die Stirnseite des Motorgehäuses angespritzt ist. Die Halbringe dienen außerdem zur Dämpfung des Getriebes und zur Abdichtung des Getrieberaums vom Motorraum.

Ein weiteres Beispiel ist aus WO2004/016399A1 bekannt.

### Offenbarung der Erfindung

Der Erfindung liegt die Aufgabe zugrunde, mit einfachen Maßnahmen Schwingungen in einer Handwerkzeugmaschine zu reduzieren.

Diese Aufgabe wird erfindungsgemäß mit den Merkmalen des Anspruches 1 gelöst. Die Unteransprüche geben zweckmäßige Weiterbildungen an.

Bei der erfindungsgemäßen Handwerkzeugmaschine handelt es sich um eine handgeführte Werkzeugmaschine mit einem in einem Motorgehäuse angeordneten Antriebsmotor, insbesondere mit einem elektrischen Antriebsmotor, der mit einem Getriebe gekoppelt ist, über das die Antriebsbewegung des Motors auf das anzutreibende Werkzeug übertragen wird. Zwischen dem Antriebsmotor und dem Getriebe ist eine bewegungsübertragende Baueinheit angeordnet, über die zumindest teilweise eine Entkopplung zwischen Antriebsmotor und Getriebe erreicht wird. Die Entkopplung erfolgt in Achsrichtung, also in Richtung der Motorlängsachse, und/oder in Radialrichtung, also quer zur Motorlängsachse. Es wird insbesondere zumindest teilweise eine Schwingungsentkopplung über die bewegungsübertragende Baueinheit erzielt. Über die Baueinheit ist aber auch ein Toleranzausgleich möglich, beispielsweise dergestalt, dass Abweichungen in der koaxialen Ausrichtung von Achsen der Motors und des Getriebes über die Baueinheit kompensiert werden können.

Des Weiteren ist erfindungsgemäß vorgesehen, dass mindestens zwei Elastomerelemente an die Innenseite des Motorgehäuses angespritzt sind, die Elastomerlager zur Lagerung des Antriebsmotors im Motorgehäuse bilden. Über die Elastomerlager kann der Motor in einfacher Weise im Motorgehäuse gelagert werden, es sind insbesondere über die Elastomerlager hinausgehend keine weiteren Lagerteile erforderlich. Das Anspritzen der Elastomerlager an der Innenseite des Motorgehäuses ist problemlos durchzuführen. Außerdem ist die Montage vereinfacht, da das Motorlager kein separates Bauteil darstellt, sondern in das Motorgehäuse integriert ist. Das Elastomerlager entkoppelt zumindest teilweise die vom Motor ausgehenden Schwingungen vom Motorgehäuse.

Insgesamt wird über die erfindungsgemäße Ausführung eine Schwingungsentkopplung in mehrfacher Hinsicht erzielt. Zum einen erhält man über die zwischengeschaltete Baueinheit eine zumindest teilweise Schwingungsentkopplung zwischen Getriebe und Motor, welche beidseitig wirksam ist, so dass sowohl von der Getriebeseite ausgehende Schwingungen oder Stöße bzw. Schläge nur in reduzierter Weise auf den Motor weitergegeben werden als auch in Gegenrichtung Motorschwingungen nur in reduzierter Weise sich auf das Getriebe und somit auf das Werkzeug fortpflanzen. Diese Entkopplung im Antriebsstrang erfolgt zumindest in einer Richtung, also entweder in Achsrichtung oder in Radialrichtung, zweckmäßigerweise jedoch in beide Richtungen.

Die weitere wirksame Schwingungsentkopplung wird über die in einfacher Weise anzubringende Motorlagerung mittels der Elastomerlager erzielt. Die Schwingungsentkopplung besteht zwischen dem Antriebsmotor und dem umgreifenden Motorgehäuse, in welchem der Antriebsmotor gelagert ist.

Mindestens eines der Elastomerlager ist zumindest teilringförmig ausgebildet und erstreckt sich in Umfangsrichtung des Motorgehäuses. Für den Fall, dass das Motorgehäuse aus zwei Halbschalen zusammengesetzt ist, besteht zweckmäßigerweise jedes Elastomerlager aus zwei Halbkreisen, von denen jeweils ein Halbkreis pro Halbschale angeordnet ist. Im zusammengesetzten Zustand schließen sich die beiden Halbkreise pro Elastomerlager zu einem geschlossenen Kreis zusammen, so dass eine umfangsseitige Dämpfung über das Elastomerlager erreicht wird.

Grundsätzlich möglich sind aber auch sonstige geometrische Ausführungen der Elastomerlager, beispielsweise dergestalt, dass die Elastomerlager nicht kreisförmig ausgeführt sind, sondern an der zu lagernden Stelle in Achs- und Umfangsrichtung begrenzt ausgebildet sind, insbesondere bei Motor-Halbschalen sich in Umfangsrichtung nur über einen Winkelbereich kleiner als 180° erstrecken, so dass im zusammengesetzten Zustand kein geschlossener Kreis, sondern nur eine kreisförmige Lagerstelle mit Unterbrechungen gebildet ist.

Um eine sichere Verbindung des anzuspritzenden Elastomers mit dem Motorgehäuse zu erreichen, kann es zweckmäßig sein, die Elastomerlager in gehäuseseitige Ausnehmungen und/oder Erhebungen ein- bzw. aufzuspritzen, wodurch der Widerstand gegen Abrieb und ein versehentliches Lösen des Elastomers vom Gehäuse erhöht wird. Im Falle einer Ausnehmung in der Gehäuseschale des Motorgehäuses ist außerdem zweckmäßig, dass das Elastomer sich von der Innenseite zur Außenseite durch das Motorgehäuse hindurcherstreckt und mit weiteren Elastomerteilen einteilig verbunden ist, die sich an der Gehäuseaußenseite befinden. Eine derartige einteilige Ausführung kommt auch mit zusätzlichen Elastomerabschnitten an der Gehäuseinnenwand in Betracht. Diese Ausführung hat den fertigungstechnischen Vorteil, dass beim Anspritzen nur ein gemeinsamer Anspritzpunkt erforderlich ist, um das Elastomer an den gewünschten Stellen an der Innenseite und der Außenseite des Motorgehäuses anzubringen.

Das Elastomerlager kann an der Gehäuseinnenseite eine radial nach innen gerichtete Erhebung aufweisen, die eine Kontaktstelle zur Abstützung und Lagerung des Antriebsmotors bildet. Auf diese Weise wird die Abstützung auf eine verkleinerte Fläche des Elastomerlagers reduziert, was den Vorteil hat, dass aufgrund der reduzierten Auflagefläche die für die Montage bzw. das Fügen erforderlichen Kräfte reduziert sind, da nur an einer geringeren Fläche das Elastomermaterial verdrängt bzw. komprimiert werden muss. Beispielsweise sind im Falle von kreisringförmigen Elastomerlagern über den Umfang verteilt vier Erhebungen als Kontakt- bzw. Abstützstellen vorgesehen.

Es kann zweckmäßig sein, an der Gehäuseinnenseite des Motorgehäuses einen Anschlag auszubilden, an dem das Elastomerlager unmittelbar anliegt. Der Anschlag dient zur axialen Abstützung des gelagerten Motors, wobei in der montierten Position das Elastomerlager zwischen dem Motor und dem Anschlag am Gehäuse liegt und dadurch seine dämpfende Wirkung entfalten kann.

Gemäß einer weiteren zweckmäßigen Ausführung ist mindestens eines der Elastomerlager mit einer sich in Achsrichtung erstreckenden Einführschräge verbunden, die ebenfalls aus Elastomermaterial besteht und an die Gehäuseinnenseite angespritzt ist. Die Einführschräge ist somit einteilig mit dem Elastomerlager ausgebildet. Die Einführschräge erlaubt ein erleichtertes axiales Einführen des Motors bis zur endgültigen Montageposition.

Als Elastomermaterial wird vorzugsweise ein thermoplastisches Elastomer verwendet, welches die für eine Motorlagerung erforderlichen schwingungsdämpfenden Eigenschaften besitzt.

Die zwischen dem Antriebsmotor und dem Getriebe angeordnete Baueinheit ist gemäß bevorzugter Ausführung als eine Lüftereinheit ausgebildet, die ein Lüfterrad umfasst, wobei zweckmäßigerweise auf die Motorwelle des Antriebsmotors eine Zahnhülse aufgesetzt ist, die das Lüfterrad antreibt. Die Kopplung zwischen Zahnhülse auf der Motorwelle und Lüfterrad erfolgt hierbei in der Weise, dass zumindest ein Axialspiel, gegebenenfalls aber auch ein Radialspiel zwischen Zahnhülse und Lüfterrad gegeben ist, wodurch eine Schwingungsentkopplung in Achs- bzw. Radialrichtung erreicht werden kann. Insbesondere bei einem axialen Spiel zwischen Zahnhülse und Lüfterrad werden in Achsrichtung wirkende Schwingungen und Stöße nur in reduzierter Weise zwischen Getriebe und Motor übertragen, wobei diese axiale Entkopplung die Bewegungsübertragung von der Motorwelle auf das Getriebe nicht einschränkt.

Weitere Vorteile und zweckmäßige Ausführungen sind den weiteren Ansprüchen, der Figurenbeschreibung und den Zeichnungen zu entnehmen. Es zeigen:
- Fig. 1: eine als Akkuwinkelschleifer ausgeführte Elektrohandwerkzeugmaschine in perspektivischer Darstellung,
- Fig. 2: die Handwerkzeugmaschine im Schnitt,
- Fig. 3: in Explosionsdarstellung zwei Gehäuseschalen des Motorgehäuses mit zwischenliegendem elektrischen Antriebsmotor,
- Fig. 4: die Elastomerabschnitte an einer Gehäuseschale in Einzeldarstellung einschließlich zweier teilringförmiger Elastomerlager,
- Fig. 5: eine Ansicht auf die Gehäuseinnenseite einer Motorhalbschale, dargestellt aus zwei verschiedenen Perspektiven,
- Fig. 6: eine Motorhalbschale mit darin integriertem elektrischem Antriebsmotor,
- Fig. 7: eine Draufsicht auf ein Lüfterrad, das zwischen den Antriebsmotor und das Getriebe einzubauen ist,
- Fig. 8: das Lüfterrad im Schnitt.

In den Figuren sind gleiche Bauteile mit gleichen Bezugszeichen versehen.

Bei der in Fig. 1 dargestellten Elektrohandwerkzeugmaschine 1 handelt es sich um einen Akkuwinkelschleifer mit einem Motorgehäuse 2 zur Aufnahme eines elektrischen Antriebsmotors, einem Getriebegehäuse 3 zur Aufnahme eines Getriebes, welches mit dem Antriebsmotor wirkverbunden ist, und einem als Schleifscheibe ausgebildeten Werkzeug 4. Das Werkzeug 4 ist von einer mit dem Gehäuse verbundenen Schutzhaube 5 teilweise übergriffen. Die elektrische Stromversorgung erfolgt über ein im hinteren Teil angeordnetes, sich an das Motorgehäuse 2 anschließendes Akku-Pack 6. Im vorderen, dem Getriebegehäuse 3 benachbarten Abschnitt befindet sich am Motorgehäuse 2 ein Schalter 7 zum Einund Ausschalten des elektrischen Antriebsmotors. Zum besseren Führen und Handhaben ist die Außenseite des Motorgehäuses teilweise mit einer Beschichtung aus einem Elastomer, insbesondere einem thermoplastischen Elastomer (TPE) versehen. Des Weiteren ist am Gehäuse ein Zusatzhandgriff 8 angeordnet, der seitlich absteht. Das Motorgehäuse 2 ist zweiteilig aufgebaut und umfasst zwei zusammenzusetzende Gehäuseschalen 2a und 2b.

Wie der Schnittdarstellung gemäß Fig. 2 zu entnehmen, ist in dem Motorgehäuse 2 der elektrische Antriebsmotor 10 aufgenommen, der mit dem Getriebe 11 im Getriebegehäuse 3 bewegungsgekoppelt ist. Das Getriebe 11 treibt die Abtriebs- bzw. Werkzeugwelle 13 auf, an deren Stirnseite das Werkzeug 4 lösbar zu befestigen ist. Die Werkzeugwelle 13 liegt orthogonal zur Motorwelle 12 des elektrischen Antriebsmotors 10.

Die Bewegungsübertragung zwischen Antriebsmotor und Getriebe erfolgt über eine Lüftereinheit, die ein Lüfterrad 15 umfasst, das auf einer Welle 16 drehfest aufsitzt. Auf die Motorwelle 12 wird eine Zahnhülse 10 drehfest aufgeschoben, die das koaxial angeordnete Lüfterrad 15 antreibt. Der Eingriff zwischen der Zahnhülse 14 und dem Lüfterrad 15 erfolgt in der Weise, dass zwischen diesen Bauteilen ein Axialspiel, gegebenenfalls zusätzlich auch ein Radialspiel gegeben ist.

Die Welle 16, die koaxial zur Motorwelle 12 ausgerichtet ist, ist über Kugellager 17 drehbar im Getriebegehäuse 3 gelagert. Auf der der Motorwelle 12 abgewandten Seite trägt die Welle 16 ein Kegelrad 18, das mit einem Tellerrad 19 in Eingriff steht, welches fest mit der Werkzeugwelle 13 verbunden ist. Das Getriebe 11 umfasst somit das Kegelrad 18 und das Tellerrad 19.

Die Lagerung des elektrischen Antriebsmotors 10 im Motorgehäuse 2 erfolgt über Elastomerlager 20 und 21, die im vorderen bzw. hinteren Bereich des Motorgehäuses 2 an die Innenseite angespritzt sind. Die Elastomerlager 20 und 21 bestehen aus einem thermoplastischen Elastomer (TPE), die Motorlagerung erfolgt ausschließlich über das vordere und das hintere Elastomerlager 20 bzw. 21. Die Elastomerlager 20, 21 sind jeweils kreisförmig ausgeführt und erstrecken sich in Umfangsrichtung an der Innenseite des Motorgehäuses 2.

In der Explosionsdarstellung gemäß Fig. 3 ist zu erkennen, dass die vorderen und hinteren Elastomerlager 20 bzw. 21 jeweils aus teilkreisförmigen Abschnitten pro Halbschale 2a, 2b bestehen. Im zusammengesetzten Zustand ergänzen sich die teilkreisförmigen Abschnitte zu jeweils einem gemeinsamen vorderen bzw. hinteren kreisförmigen Elastomerlager 20, 21. Hierbei kommen sowohl Ausführungen in Betracht, in denen jeder teilkreisförmige Abschnitt ein Halbkreis beschreibt, so dass insgesamt ein ringförmiges Elastomerlager erreicht wird, als auch Ausführungen, in denen sich die Abschnitte pro Halbschale nur über einen Winkelbereich kleiner als 180° erstrecken, so dass im zusammengesetzten Zustand die Elastomerlager keinen durchgehenden Ring bilden, sondern zwischen den teilringförmigen Elastomerabschnitten Lücken in Form von Winkelsegmenten klaffen. In Betracht kommen auch gemischte Ausführungen, bei denen nur eines der Elastomerlager vollständig ringförmig und das andere Elastomerlager mit zwei teilkreisförmigen Abschnitten jeweils kleiner als 180° ausgeführt sind.

Wie Fig. 3 in Verbindung mit Fig. 4 zu entnehmen, ist in das hintere Elastomerlager 21 eine Ausnehmung 22 eingebracht, durch die sich eine Erhebung an der Gehäuseinnenseite des Motorgehäuses erstreckt. Das Elastomerlager 21 wird um die Erhebung gespritzt, wodurch eine bessere Verbindung zwischen dem aufgespritzten Elastomer und der Gehäuseinnenseite erreicht wird.

Auf diese Weise wird im Bereich der Elastomerlagerung ein radialer Anschlag gebildet, der aber nur dann zum Tragen kommt, wenn das Gerät starken Schlägen ausgesetzt ist. Der radiale Anschlag begrenzt den Bewegungsspielraum des Motors im Gerät. Im Normalbetrieb liegt der Motor nur am Elastomerlager an, bei einem Stoß kann der Motor kurzzeitig auch am gehäuseseitigen Anschlag anliegen. Nach dem Stoß liegt der Motor wieder nur am Elastomerlager an.

Wie aus Fig. 4 ersichtlich, weist die radial nach innen weisende Seite des teilringförmigen hinteren Elastomerlagers 21 zueinander beabstandete Erhebungen 23 und 24 auf, die sich gegenüber der sonstigen Innenseite des Elastomerlagers radial nach innen erheben. Diese Erhebungen 23 und 24 bilden Kontaktstellen, an denen im montierten Zustand der Antriebsmotor auf Kontakt liegt. Auf diese Weise wird eine reduzierte Kontaktfläche zwischen dem hinteren Elastomerlager 21 und dem Motor erreicht, wodurch die Kräfte, welche für die Montage erforderlich sind, reduziert werden.

In entsprechender Weise kann auch das vordere Elastomerlager 20 mit derartigen Erhebungen, die Kontaktstellen bilden, ausgestattet sein.

Wie Fig. 4 weiter zu entnehmen, können die Elastomerlager mit weiteren Elastomerabschnitten einteilig ausgebildet sein. Diese weiteren Elastomerabschnitte können sowohl auf die Gehäuseinnenseite als auch auf die Gehäuseaußenseite aufgebracht sein. Für eine einteilige Ausführung, beispielsweise des vorderen Elastomerlagers 20 mit der auf die Außenseite aufgebrachten Beschichtung 9, erstreckt sich das Elastomer durch eine Ausnehmung in der Gehäuseschale hindurch, so dass eine Elastomerverbindung zwischen Innenseite und Außenseite des Gehäuses gegeben ist.

Fig. 5 zeigt zwei Darstellungen der Innenseite einer Gehäuseschale aus verschiedenen Perspektiven. Das vordere Elastomerlager 20 ist axial zur Vorderseite des Motorgehäuses an Anschlägen 25 abgestützt, die an der Gehäuseinnenseite ausgebildet sind. Mit dem Einführen des Antriebsmotors in das Motorgehäuse wird das vordere Elastomerlager 20 gegen die Anschläge 25 gepresst. Auch die Anschläge 25 begrenzen den Bewegungsspielraum des Motors. Bei starken Stößen oder Schlägen kann der Motor kurzzeitig in unmittelbare Anlage mit den gehäuseseitigen Anschlägen 25 gelangen, wohingegen im normalen Betrieb der Motor nur am Elastomerlager anliegt und keinen direkten Kontakt zu den Anschlägen 25 aufweist.

Wie der rechten Darstellung in Fig. 5 zu entnehmen, ist einteilig mit dem vorderen Elastomerlager 20 eine Einführschräge 26 ausgebildet, die sich in Achsrichtung erstreckt und von dem vorderen Elastomerlager 20 axial nach hinten in Richtung des hinteren Elastomerlagers 21 verläuft. Die Einführschräge ist in einen Kanal an der Innenwand des Motorgehäuses eingespritzt. Die Einführschräge 26 weist über ihre axiale Länge eine sich ändernde radiale Komponente auf, sie weist auf der dem vorderen Elastomerlager 20 abgewandten Seite einen größeren radialen Abstand zur Mittel- bzw. Motorlängsachse auf als im Bereich des vorderen Motorlagers. Die sich ändernde radiale Komponente der Einführschräge 26 wird beispielsweise durch eine sich ändernde Wandstärke erreicht.

In Fig. 6 ist der Antriebsmotor 10 in montierter Lage im Motorgehäuse 2 dargestellt. Das vordere Elastomerlager 20 wird durch die Beaufschlagung durch den Motor 10 axial zusammengepresst, wobei die axialen Lagerkräfte von dem Anschlag an der Innenseite des Motorgehäuses aufgenommen werden. Entsprechende Anschläge 27 befinden sich auch im hinteren Teil des Motorgehäuses, die Anschläge 27 dienen zur axialen Abstützung nach hinten.

In Fig. 7 und 8 ist ein Lüfterrad 15 in Einzeldarstellung gezeigt, welches im zusammengebauten Zustand zwischen dem elektrischen Antriebsmotor und dem Getriebe angeordnet ist und die Antriebsbewegung des elektrischen Antriebsmotors auf das Getriebe und weiter auf das Werkzeug überträgt. In das Lüfterrad 15 ist ein sternförmiges Elastomerelement 29 integriert, das, wie der Schnittdarstellung gemäß Fig. 8 zu entnehmen, zwischen einer Nabe 28 und dem Hauptkörper 30 des Lüfterrades angeordnet ist. Die Verbindung der Nabe 28 mit dem Hauptkörper 30 erfolgt ausschließlich über das zwischenliegende Elastomerelement 29, welches insbesondere aus einem thermoplastischen Elastomer besteht. Die Nabe 28 weist eine Wellenaufnahme 31 auf, in der im montierten Zustand die Zahnhülse 14 aufgenommen ist. In den Hauptkörper 30 ist ebenfalls eine Wellenaufnahme 32 integriert, die zur Aufnahme der Kegelradwelle 16 dient. Das Elastomerelement 29 liegt somit im kinematischen Übertragungsweg zwischen Antriebsmotor und Getriebe. Über das Elastomerelement 29 wird zumindest eine Teilentkopplung zwischen Motor und Getriebe erreicht, insbesondere dahingehend, dass Abweichungen der Koaxialität von Antriebswelle des Motors und Welle des Getriebes über die Nachgiebigkeit des Elastomerelementes ausgeglichen werden können. Das Elastomerelement 29 ist sowohl in Radialrichtung als auch in Achsrichtung nachgiebig ausgebildet. Zudem werden Schwingungen über das Elastomerelement 29 zumindest gedämpft, so dass ebenfalls in Radialrichtung und in Achsrichtung zumindest teilweise eine Schwingungsentkopplung gegeben ist.

## Patentansprüche

1. Handwerkzeugmaschine mit einem Antriebsmotor (10), insbesondere einem elektrischen Antriebsmotor (10), und einem Getriebe (11), mit einem an die Innenseite eines Gehäuses (2) angespritzten Elastomerelement (20,21), **dadurch gekennzeichnet, dass** zwischen dem Antriebsmotor (10) und dem Getriebe (11) eine bewegungsübertragende Baueinheit (15) angeordnet ist, über die der Antriebsmotor (10) und das Getriebe (11) in Achsrichtung und/oder in Radialrichtung zumindest teilweise entkoppelt sind, und dass mindestens zwei Elastomerelemente (20, 21) an die Innenseite des Motorgehäuses angespritzt sind, die Elastomerlager (20, 21) zur Lagerung des Antriebsmotors (10) im Motorgehäuse (2) bilden.

2. Handwerkzeugmaschine nach Anspruch 1, **dadurch gekennzeichnet, dass** der Antriebsmotor (10) ausschließlich über die Elastomerlager (20, 21) im Motorgehäuse (2) gelagert ist.

3. Handwerkzeugmaschine nach Anspruch 1 oder 2, **dadurch gekennzeichnet, dass** mindestens ein Elastomerlager (20, 21) zumindest teilringförmig ausgebildet ist und sich in Umfangsrichtung des Motorgehäuses (2) erstreckt.

4. Handwerkzeugmaschine nach einem der Ansprüche 1 bis 3, **dadurch gekennzeichnet, dass** das Elastomerlager (20, 21) auf der dem Antriebsmotor (10) zugewandten Seite Erhebungen (23, 24) aufweist, die Kontaktstellen zur Lagerung des Antriebsmotors (10) bilden.

5. Handwerkzeugmaschine nach einem der Ansprüche 1 bis 4, **dadurch gekennzeichnet, dass** das Motorgehäuse (2) aus zwei Halbschalen (2a, 2b) besteht und dass jedes Elastomerlager (20, 21) zwei teilringförmige Abschnitte umfasst, von denen pro Elastomerlager (20, 21) je ein Abschnitt in jeder Halbschale (2a, 2b) angeordnet ist.

6. Handwerkzeugmaschine nach einem der Ansprüche 1 bis 5, **dadurch gekennzeichnet, dass** mindestens ein Elastomerlager (20, 21) mit weiteren Elastomerabschnitten (9) verbunden ist, die an das Motorgehäuse (2) angespritzt sind.

7. Handwerkzeugmaschine nach Anspruch 6, **dadurch gekennzeichnet, dass** die Gehäusewandung Ausnehmungen aufweist, die von Elastomermaterial durchsetzt sind, mit dem das Elastomerlager (20, 21) verbunden ist.

8. Handwerkzeugmaschine nach einem der Ansprüche 1 bis 7, **dadurch gekennzeichnet, dass** mindestens ein Elastomerlager (20, 21) in eine Ausnehmung oder eine Erhebung an der Gehäuseinnenseite angespritzt ist.

9. Handwerkzeugmaschine nach einem der Ansprüche 1 bis 8, **dadurch gekennzeichnet, dass** mindestens ein Elastomerlager (20, 21) in Achsrichtung an einem gehäuseseitigen Anschlag (25, 27) anliegt.

10. Handwerkzeugmaschine nach einem der Ansprüche 1 bis 9, **dadurch gekennzeichnet, dass** mindestens ein Elastomerlager (20, 21) mit einer sich in Achsrichtung erstreckenden, ebenfalls aus Elastomermaterial bestehenden Einführschräge (26) verbunden ist.

11. Handwerkzeugmaschine nach einem der Ansprüche 1 bis 10, **dadurch gekennzeichnet, dass** die Elastomerlager (20, 21) aus einem thermoplastischen Elastomer bestehen.

12. Handwerkzeugmaschine nach einem der Ansprüche 1 bis 11, **dadurch gekennzeichnet, dass** die Baueinheit zwischen dem Antriebsmotor (10) und dem Getriebe (11) eine Lüftereinheit mit einem Lüfterrad (15) umfasst.

13. Handwerkzeugmaschine nach Anspruch 12, **dadurch gekennzeichnet, dass** auf die Motorwelle (12) des Antriebsmotors (10) eine Zahnhülse (14) aufgesetzt ist, die das Lüfterrad (15) antreibt, wobei Zahnhülse (14) und Lüfterrad (15) mit Axial- und/oder Radialspiel bewegungsgekoppelt sind.

14. Handwerkzeugmaschine nach Anspruch 12 oder 13, **dadurch gekennzeichnet, dass** in das Lüfterrad (15) ein Elastomerelement (29) integriert ist.

15. Handwerkzeugmaschine nach Anspruch 12 oder 13, **dadurch gekennzeichnet, dass** das Elastomerelement (29) im Lüfterrad (15) zwischen einer Nabe (28) und einem Hauptkörper (30) des Lüfterrades (15) angeordnet ist.

## Claims

1. Hand-held power tool with a drive motor (10), in particular an electric drive motor (10), and a gear mechanism (11), having an elastomeric element (20, 21) which is molded onto the inner face of a housing (2), **characterized in that** a movement-transmitting unit (15) is arranged between the drive motor (10) and the gear mechanism (11), the drive motor (10) and the gear mechanism (11) being at least partially decoupled in the axial direction and/or in the radial direction by means of said unit, and **in that** at least two elastomeric elements (20, 21) are molded onto the inner face of the motor housing, said elastomeric elements forming elastomeric bearings (20, 21) for bearing the drive motor (10) in the motor housing (2).

2. Hand-held power tool according to Claim 1, **characterized in that** the drive motor (10) is mounted in the motor housing (2) solely by means of the elastomeric bearings (20, 21).

3. Hand-held power tool according to Claim 1 or 2, **characterized in that** at least one elastomeric bearing (20, 21) is at least in the form of part of a ring and extends in the circumferential direction of the motor housing (2).

4. Hand-held power tool according to one of Claims 1 to 3, **characterized in that** the elastomeric bearing (20, 21) has raised portions (23, 24) on that side which faces the drive motor (10), said raised portions forming contact points for bearing the drive motor (10).

5. Hand-held power tool according to one of Claims 1 to 4, **characterized in that** the motor housing (2) comprises two half-shells (2a, 2b), and **in that** each elastomeric bearing (20, 21) comprises two sections which are in the form of part of a ring and of which in each case one section is arranged in each half-shell (2a, 2b) for each elastomeric bearing (20, 21).

6. Hand-held power tool according to one of Claims 1 to 5, **characterized in that** at least one elastomeric bearing (20, 21) is connected to further elastomeric sections (9) which are molded onto the motor housing (2).

7. Hand-held power tool according to Claim 6, **characterized in that** the housing wall has recesses through which elastomeric material passes, the elastomeric bearing (20, 21) being connected to said elastomeric material.

8. Hand-held power tool according to one of Claims 1 to 7, **characterized in that** at least one elastomeric bearing (20, 21) is molded into a recess or a raised portion on the inner face of the housing.

9. Hand-held power tool according to one of Claims 1 to 8, **characterized in that** at least one elastomeric bearing (20, 21) bears against a housing-side stop (25, 27) in the axial direction.

10. Hand-held power tool according to one of Claims 1 to 9, **characterized in that** at least one elastomeric bearing (20, 21) is connected to an insertion bevel (26) which extends in the axial direction and is likewise composed of elastomeric material.

11. Hand-held power tool according to one of Claims 1 to 10, **characterized in that** the elastomeric bearing (20, 21) is composed of a thermoplastic elastomer.

12. Hand-held power tool according to one of Claims 1 to 11, **characterized in that** the unit between the drive motor (10) and the gear mechanism (11) comprises a fan unit having a fan impeller (15).

13. Hand-held power tool according to Claim 12, **characterized in that** a toothed sleeve (14) is mounted on the motor shaft (12) of the drive motor (10), said toothed sleeve driving the fan impeller (15), with the toothed sleeve (14) and the fan impeller (15) being coupled in terms of movement with axial and/or radial play.

14. Hand-held power tool according to Claim 12 or 13, **characterized in that** an elastomeric element (29) is integrated in the fan impeller (15).

15. Hand-held power tool according to Claim 12 or 13, **characterized in that** the elastomeric element (29) is arranged in the fan impeller (15) between a hub (28) and a main body (30) of the fan impeller (15).

## Revendications

1. Machine-outil à main comprenant un moteur d'entraînement (10), en particulier un moteur d'entraînement électrique (10) et une transmission (11), avec un élément en élastomère (20, 21) surmoulé sur le côté intérieur d'un boîtier (2), **caractérisée en ce qu'**entre le moteur d'entraînement (10) et la transmission (11) est disposée une unité structurelle transmettant le mouvement (15) par le biais de laquelle le moteur d'entraînement (10) et la transmission (11) sont au moins partiellement désaccouplés dans la direction axiale et/ou dans la direction radiale, et **en ce qu'**au moins deux éléments en élastomère (20, 21) sont surmoulés au niveau du côté intérieur du boîtier de moteur, lesquels forment des paliers en élastomère (20, 21) pour le support sur palier du moteur d'entraînement (10) dans le boîtier de moteur (2).

2. Machine-outil à main selon la revendication 1, **caractérisée en ce que** le moteur d'entraînement (10) est supporté exclusivement par le biais des paliers en élastomère (20, 21) dans le boîtier de moteur (2).

3. Machine-outil à main selon la revendication 1 ou 2, **caractérisée en ce qu'**au moins un palier en élastomère (20, 21) est réalisé au moins sous forme de bague partielle et s'étend dans la direction périphérique du boîtier de moteur (2).

4. Machine-outil à main selon l'une quelconque des revendications 1 à 3, **caractérisée en ce que** le palier en élastomère (20, 21) présente du côté tourné vers le moteur d'entraînement (10) des rehaussements (23, 24) qui forment des points de contact pour le support sur palier du moteur d'entraînement (10).

5. Machine-outil à main selon l'une quelconque des revendications 1 à 4, **caractérisée en ce que** le boîtier de moteur (2) se compose de deux demi-coques (2a, 2b) et **en ce que** chaque palier en élastomère (20, 21) comprend deux portions en forme de bagues partielles; dont une portion par palier en élastomère (20, 21) est à chaque fois disposée dans chaque demi-coque (2a, 2b).

6. Machine-outil à main selon l'une quelconque des revendications 1 à 5, **caractérisée en ce qu'**au moins un palier en élastomère (20, 21) est connecté à des portions en élastomère supplémentaires (9) qui sont surmoulées sur le boîtier de moteur (2).

7. Machine-outil à main selon la revendication 6, **caractérisée en ce que** la paroi de boîtier présente des évidements qui sont traversés par le matériau en élastomère, avec lequel est connecté le palier en élastomère (20, 21).

8. Machine-outil à main selon l'une quelconque des revendications 1 à 7, **caractérisée en ce qu'**au moins un palier en élastomère (20, 21) est surmoulé dans un évidement ou dans un rehaussement au niveau du côté intérieur du boîtier.

9. Machine-outil à main selon l'une quelconque des revendications 1 à 8, **caractérisée en ce qu'**au moins un palier en élastomère (20, 21) s'applique dans la direction axiale contre une butée du côté du boîtier (25, 27).

10. Machine-outil à main selon l'une quelconque des revendications 1 à 9, **caractérisée en ce qu'**au moins un palier en élastomère (20, 21) est connecté à un biseau d'insertion (26) s'étendant dans la direction axiale, constitué également d'un matériau en élastomère.

11. Machine-outil à main selon l'une quelconque des revendications 1 à 10, **caractérisée en ce que** les paliers en élastomère (20, 21) se composent d'un élastomère thermoplastique.

12. Machine-outil à main selon l'une quelconque des revendications 1 à 11, **caractérisée en ce que** l'unité structurelle entre le moteur d'entraînement (10) et la transmission (11) comprend une unité de ventilateur avec une roue de ventilateur (15).

13. Machine-outil à main selon la revendication 12, **caractérisée en ce qu'**une douille dentée (14) qui entraîne la roue de ventilateur (15) est placée sur l'arbre de moteur (12) du moteur d'entraînement (10), la douille dentée (14) et la roue de ventilateur (15) étant accouplées de manière mobile avec un jeu axial et/ou radial.

14. Machine-outil à main selon la revendication 12 ou 13, **caractérisée en ce qu'**un élément en élastomère (29) est intégré dans la roue de ventilateur (15).

15. Machine-outil à main selon la revendication 12 ou 13, **caractérisée en ce que** l'élément en élastomère (29) dans la roue de ventilateur (15) est disposé entre un moyeu (28) et un corps principal (30) de la roue de ventilateur (15).
